# EUROPÄISCHE PATENTSCHRIFT

(11) **EP 0 918 841 B1**
(45) Veröffentlichungstag und Bekanntmachung des Hinweises auf die Patenterteilung: **11.09.2002**
(21) Anmeldenummer: 97924975.2
(22) Anmeldetag: 22.05.1997
(51) Int. Cl.: C11D 3/395, C11D 3/37

(54) **WÄSSRIGE BLEICHMITTEL**
AQUEOUS BLEACHING AGENTS
AGENTS DE BLANCHIMENT AQUEUX

(30) Priorität: 31.05.1996 DE 19621820; 21.06.1996 DE 19624843
(43) Veröffentlichungstag der Anmeldung: 02.06.1999
(73) Patentinhaber: Henkel Kommanditgesellschaft auf Aktien, 40589 Düsseldorf-Holthausen (DE)
(72) Erfinder: MENDOZA, Mercedes, E-08013 Barcelona (ES); CANELLAS, Maite, E-08013 Barcelona (ES); JOSE, Jaume, E-08222 Terrassa (ES)
(86) Internationale Anmeldenummer: EP9702626
(87) Internationale Veröffentlichungsnummer: WO97046659

(56) Entgegenhaltungen:
- EP-A- 0 329 419
- EP-A- 0 373 864
- EP-A- 0 491 553
- EP-A- 0 668 345
- EP-A1- 0 606 707
- WO-A-97/43395
- DE-A- 13 810 107
- DE-C- 4 333 100
- FR-A- 2 355 909
- US-A- 3 606 989
- US-A- 3 663 442
- US-A- 3 689 421

## Beschreibung

### Gebiet der Erfindung

Die Erfindung betrifft die Verwendung von Polyacrylsäureverbindungen als Sequestriermittel gegen die Ablagerung von Metallen auf Geweben in wäßrigen Bleichmitteln.

### Stand der Technik

Während zur Wäsche stark verschmutzter Textilien in vielen Staaten Europas pulverförmige oder flüssige Vollwaschmittel eingesetzt werden, die ihr Leistungsvermögen erst bei höheren Temperaturen erreichen, wird beispielsweise von den Verbrauchern in den USA und Spanien die Kaltwäsche vorgezogen, bei der man neben einem Waschmittel zur Entfernung besonders schwieriger Flecken ein flüssiges Bleichmittel, vorzugsweise auf Hypochloritbasis, zusetzt.

Aus dem Stand der Technik sind eine Vielzahl von flüssigen Bleichmitteln bekannt. So wird beispielsweise in der **EP-A 0 274 885** (ICI) der Einsatz von Mischungen linearer und verzweigter Aminoxide zur Herstellung viskoser Hypochloritbleichmittel empfohlen. Gemäß der Lehre der **EP-A 0 145 084** (Unilever) können für diesen Zweck auch Mischungen von Aminoxiden mit Seifen, Sarkosinaten, Tauriden oder Zuckerestem eingesetzt werden. Aus den Schriften **EP-A 0 137 551** und **EP-A 0 447 261** (Unilever) ist der Einsatz von Aminoxiden mit Seife oder Sarcosinat und weiteren anionischen Tensiden, beispielsweise Alkylsulfaten, Alkylethersulfaten, sekundären Alkansulfonaten oder Alkylbenzolsulfonaten als verdickende Komponente für Hypochloritlösungen bekannt. Über die Verwendung von Alkylarylsulfonaten als Verdickungsmitteln in wäßrigen Bleichmitteln, die bestimmte Stilbenfarbstoffe als optische Aufheller enthalten, wird in der **EP-A 0 156 438** berichtet. Gegenstand der **ES-A 8801389** (Henkel Ibérica) sind Bleichmittel auf Basis von wäßrigen Hypochloritlösungen, die als Tensidkomponente überwiegend Alkylethersulfate und daneben kleine Anteile an Aminoxiden enthalten. Aus der **EP-A1 0 447 261** sind weiterhin wäßrige Bleichmittelzusammensetzungen mit einem Gehalt an Natriumhypochlorit und anionischen Tensiden bekannt. Die Hypochloritkonzentration dieser Mittel liegt jedoch bei 0,1 bis 8 und vorzugsweise 0,5 bis 5 Gew.-% Aktivchlor. Im Deutschen Patent **DE-C1 43 33 100** hat die Anmelderin schließlich wäßrige Bleich- und Reinigungsmittel auf Basis von Hypochloriten, Fettalkoholethersulfaten, Aminoxiden und Aminoxidphosphonsäuren vorgeschlagen.

An Bleichmittel der genannten Art werden vom Verbraucher hohe Anforderungen gestellt: Sie müssen textilverträglich sein, d.h. durch die Behandlung mit der an sich aggressiven Chemikalie Hypochlorit müssen die Flecken ohne Angriff des Gewebes entfernt werden. Da ein Hautkontakt mit den Bleichmitteln nicht ausgeschlossen ist, müssen die Zubereitungen femer so dermatologisch verträglich wie nur eben möglich sein. Ein weiteres Problem besteht darin, daß Hypochloritlösungen auch Metalle angreifen und die gelösten Metallspuren auf den Textilfasern während der Wäsche abgelagert werden können, was sich letztendlich in einer Vergilbung des Gewebes widerspiegelt. Mittel des Marktes versuchen zwar diese Redeposition durch die Mitverwendung von Silicaten zu verhindern, in der Praxis erweist sich diese Maßnahme jedoch nicht immer als zufriedenstellend.

Demzufolge hat die komplexe Aufgabe der Erfindung darin bestanden, wäßrige Bleichmittel zur Verfügung zu stellen, die gleichzeitig chlorstabil, textilschonend und möglichst hautverträglich sind, eine ausreichend hohe Viskosität aufweisen und bei hohem Fleckentfernungsvermögen die Ablagerung von Metallspuren auf dem Gewebe zuverlässig verhindern.

### Beschreibung der Erfindung

Gegenstand der Erfindung ist die Verwendung von Polyacrylsäureverbindungen, ausgewählt aus der Gruppe der Homopolymere der Acrylsäure und Methacrylsäure, in Mengen von 0,01 bis 1 Gew.-% als Sequestriermittel gegen die Ablagerung von Metallen auf Geweben in wäßrigen Bleichmitteln mit einem Gehalt - bezogen auf die Mittel - von 1 bis 10 Gew.-% Alkalihypochlorit und 0,1 bis 1 Gew.-% Aminoxidphosphonsäure und Alkali- bzw. Erdalkalisilikat sowie gegebenenfalls weiteren üblichen Hilfs- und Zusatzstoffen.

Überraschenderweise wurde gefunden, daß der Zusatz geringer Mengen Polyacrylsäureverbindungen zu den Hypochloritlösungen die Ablagerung von Metallen auf dem Gewebe während der Wäsche signifikant vermindert und der Vergilbung der Fasern entgegenwirkt. Die Erfindung schließt die Erkenntnis ein, daß die Mitverwendung von milden, chlorstabilen Tensiden wie vorzugsweise Alkylethersulfaten, Aminoxiden, Alkyl- und/oder Alkenyloligoglykosiden und Fettsäuresalzen zu einer weiteren Verbesserung der Reinigungsleistung und der dermatologischen Verträglichkeit führt. Die Mittel weisen schließlich eine ausreichend hohe Viskosität auf, so daß eine Dosierung durch den Verbraucher problemlos möglich ist.

### Alkalihypochlorite

Unter Alkalihypochloriten sind Lithium-, Kalium- und insbesondere Natriumhypochlorit zu verstehen. Die Hypochlorite können vorzugsweise in Mengen von 1,5 bis 8 und insbesondere 4 bis 6 Gew.-% - bezogen auf die Mittel - eingesetzt werden.

### Polyacrylsäureverbindungen

Unter Polyacrylsäureverbindungen sind Homopolymere der Acrylsäure und der Methacrylsäure zu verstehen. Polyacrylsäureverbindungen mit besonders vorteilhafter stabilisierender Wirkung liegen als Alkalisalze vor und weisen ein durchschnittliches Molekulargewicht im Bereich von 1.000 bis 10.000 und insbesondere 4.000 bis 6.000 Dalton auf. Der bevorzugte Einsatzbereich liegt bei 0,02 bis 0,05 Gew.-%.

### Alkylethersulfate

Alkylethersulfate stellen bekannte anionische Tenside dar, die durch Sulfatierung von nichtionischen Tensiden vom Typ der Alkylpolyglycolether und nachfolgende Neutralisation erhalten werden. Die im Sinne der Erfindung in Betracht kommenden Alkylethersulfate folgen der Formel (I),

**R**^{**1**}**O-(CH**_{**2**}**CH**_{**2**}**O)**_{**n**}**SO**_{**3**}**X** **(I)**

in der R¹ für einen Alkylrest mit 12 bis 18, insbesondere 12 bis 14 Kohlenstoffatomen, n für Zahlen 2 bis 5, insbesondere 2 bis 3 und X für Natrium oder Kalium steht. Typische Beispiele sind die Natriumsalze von Sulfaten des C_{12/14}-Kokosalkohol-2, -2,3- und -3-EO-Adduktes. Die Alkylethersulfate können eine konventionelle oder eingeengte Homologenverteilung aufweisen. Vorzugsweise werden die Alkylethersulfate in Mengen von 1 bis 8, vorzugsweise 1,5 bis 6 und insbesondere 2 bis 4 Gew.-% - bezogen auf die Mittel - eingesetzt.

### Aminoxide

Auch Aminoxide stellen bekannte Stoffe dar, die gelegentlich den kationischen, in der Regel jedoch den nichtionischen Tensiden zugerechnet werden. Zu ihrer Herstellung geht man von tertiären Fettaminen aus, die üblicherweise entweder einen langen und zwei kurze oder zwei lange und einen kurzen Alkylrest aufweisen, und oxidiert sie in Gegenwart von Wasserstoffperoxid. Die im Sinne der Erfindung in Betracht kommenden Aminoxide folgen der Formel **(II)**, in der R² für einen linearen oder verzweigten Alkylrest mit 12 bis 18 Kohlenstoffatomen sowie R³ und R⁴ unabhängig voneinander für R² oder einen gegebenenfalls hydroxysubstituierten Alkylrest mit 1 bis 4 Kohlenstoffatomen stehen. Vorzugsweise werden Aminoxide der Formel **(II)** eingesetzt, in denen R² und R³ für C_{12/14}- bzw. C_{12/18}-Kokosalkylreste stehen und R⁴ einen Methyl- oder einen Hydroxyethylrest bedeutet. Ebenfalls bevorzugt sind Aminoxide der Formel **(II)**, in denen R² für einen C_{12/14}- bzw. C_{12/18}-Kokosalkylrest steht und R³ und R⁴ die Bedeutung eines Methyl- oder Hydroxyethylrestes haben. Vorzugsweise werden die Aminoxide in Mengen von 1,5 bis 6, vorzugsweise 2 bis 4 Gew.-% - bezogen auf die Mittel - eingesetzt.

### Alkyl- und/oder Alkenyloligoglykoside

Alkyl- und Alkenyloligoglykoside stellen bekannte nichtionische Tenside dar, die der Formel **(III)** folgen,

**R**^{**5**}**O-[G]**_{**p**} **(III)**

in der R⁵ für einen Alkyl- und/oder Alkenylrest mit 4 bis 22 Kohlenstoffatomen, G für einen Zuckerrest mit 5 oder 6 Kohlenstoffatomen und p für Zahlen von 1 bis 10 steht. Sie können nach den einschlägigen Verfahren der präparativen organischen Chemie erhalten werden. Stellvertretend für das umfangreiche Schrifttum sei hier auf die Schriften **EP-A1 0 301 298** und **WO 90/03977** verwiesen. Die Alkylund/oder Alkenyloligoglykoside können sich von Aldosen bzw. Ketosen mit 5 oder 6 Kohlenstoffatomen, vorzugsweise der Glucose ableiten. Die bevorzugten Alkyl- und/oder Alkenyloligoglykoside sind somit Alkyl- und/oder Alkenyloligoglucoside. Die Indexzahl p in der allgemeinen Formel (III) gibt den Oligomerisierungsgrad (DP), d. h. die Verteilung von Mono- und Oligoglykosiden an und steht für eine Zahl zwischen 1 und 10. Während p in einer gegebenen Verbindung stets ganzzahlig sein muß und hier vor allem die Werte p = 1 bis 6 annehmen kann, ist der Wert p für ein bestimmtes Alkyloligoglykosid eine analytisch ermittelte rechnerische Größe, die meistens eine gebrochene Zahl darstellt. Vorzugsweise werden Alkyl- und/oder Alkenyloligoglykoside mit einem mittleren Oligomerisierungsgrad p von 1,1 bis 3,0 eingesetzt. Aus anwendungstechnischer Sicht sind solche Alkyl- und/oder Alkenyloligoglykoside bevorzugt, deren Oligomerisierungsgrad kleiner als 1,7 ist und insbesondere zwischen 1,2 und 1,4 liegt. Der Alkyl- bzw. Alkenylrest R⁵ kann sich von primären Alkoholen mit 4 bis 11, vorzugsweise 8 bis 10 Kohlenstoffatomen ableiten. Typische Beispiele sind Butanol, Capronalkohol, Caprylalkohol, Caprinalkohol und Undecylalkohol sowie deren technische Mischungen, wie sie beispielsweise bei der Hydrierung von technischen Fettsäuremethylestem oder im Verlauf der Hydrierung von Aldehyden aus der Roelen'schen Oxosynthese erhalten werden, Bevorzugt sind Alkyloligoglucoside der Kettenlänge C₈-C₁₀ (DP = 1 bis 3), die als Vorlauf bei der destillativen Auftrennung von technischem C₈-C₁₈-Kokosfettalkohol anfallen und mit einem Anteil von weniger als 6 Gew.-% C₁₂-Alkohol verunreinigt sein können sowie Alkyloligoglucoside auf Basis technischer C_{9/11}-Oxoalkohole (DP = 1 bis 3). Der Alkyl- bzw. Alkenylrest R⁵ kann sich femer auch von primären Alkoholen mit 12 bis 22, vorzugsweise 12 bis 14 Kohlenstoffatomen ableiten. Typische Beispiele sind Laurylalkohol, Myristylalkohol, Cetylalkohol, Palmoleylalkohol, Stearylalkohol, Isostearylalkohol, Oleylalkohol, Elaidylalkohol, Petroselinylalkohol, Arachylalkohol, Gadoleylalkohol, Behenylalkohol, Erucylalkohol, Brassidylalkohol sowie deren technische Gemische, die wie oben beschrieben erhalten werden können. Bevorzugt sind Alkyloligoglucoside auf Basis von gehärtetem C_{12/14}-Kokosalkohol mit einem DP von 1 bis 3. Vorzugsweise werden die Glykoside in Mengen von 1,5 bis 6, vorzugsweise 2 bis 4 Gew.-% - bezogen auf die Mittel - eingesetzt.

### Fettsäuresalze

Als weitere Tenside können die Mittel Fettsäuresalze der Formel **(IV)** enthalten,

**R**^{**6**}**CO-OX** **(IV)**

in der R⁶CO für einen Acylrest mit 12 bis 22 Kohlenstoffatomen und X für ein Alkalimetall steht. Typische Beispiele sind die Natrium- und/oder Kaliumsalze der Laurinsäure, Myristinsäure, Palmitinsäure, Palmoleinsäure, Stearinsäure, Isostearinsäure, Ölsäure, Elaidinsäure, Petroselinsäure, Linolsäure, Linolensäure, Elaeostearinsäure, Arachinsäure, Gadoleinsäure, Behensäure und Erucasäure sowie deren technische Mischungen, wie sie bei der Druckspaltung technischer Fette und Öle anfallen. Vorzugsweise werden Salze technischer Kokos- oder Talgfettsäuren eingesetzt. Da die Rezepturen stark alkalisch eingestellt sind, können anstelle der Salze auch die Fettsäuren eingesetzt werden, die beim Eintragen in die Mischung in situ neutralisiert werden. Vorzugsweise enthalten diejenigen Mittel als fakultative Komponente Fettsäuresalze, bei denen eine besondere Schaumarmut erwünscht ist. Vorzugsweise werden die Seifen in Mengen von 1,5 bis 6, vorzugsweise 2 bis 4 Gew.-% - bezogen auf die Mittel - eingesetzt.

### Gewerbliche Anwendbarkeit

Die Mittel weisen in der Regel einen nicht-wäßrigen Anteil von 5 bis 35 und vorzugsweise 8 bis 15 Gew.-% auf und eignen sich für die Behandlung von textilen Flächengebilden, wie beispielsweise Garnen, Stoffbahnen und insbesondere Textilien. Üblicherweise erfolgt ihre Anwendung bei niedrigen Temperaturen, d.h. im Bereich der Kaltwäsche (ca. 15 bis 25°C). Die Mittel zeichnen sich nicht nur durch eine ausgezeichnete Fleckentfernung aus, sondern verhindern zuverlässig die Ablagerung von Metallspuren auf den Fasern und beugen somit auch der Vergilbung vor. Obschon die eigentliche Verwendung der Mittel auf die Entfernung von Flecken bei der Wäsche gerichtet ist, eignen sie sich grundsätzlich auch für andere Zwecke, in denen Hypochloritlösungen Anwendung finden, beispielsweise für die Reinigung und Desinfektion harter Oberflächen.

Als weitere Hilfs- und Zusatzstoffe kommen beispielsweise weitere chlorstabile Tenside bzw. Hydrotrope in Betracht, wie etwa Alkylsulfate, Alkylsulfonate, Alkylbenzolsulfonate, Xylolsulfonate, Sarcosinate, Tauride, Isethionate, Sulfosuccinate, Betaine, Zuckerester, Fettalkoholpolyglycolether und Fettsäure-N-alkylglucamide. Vorzugsweise macht die Summe aller Tenside höchstens 10 bis 15 Gew.-% der Gesamtmenge an Inhaltsstoffen in der Rezeptur aus. Die Mittel können Alkalimetallverbindungen enthalten, vorzugsweise Natriumhydroxid oder Kaliumhydroxid, mit deren Hilfe der pH-Wert der Rezepturen auf einen optimalen Wert von 12,5 bis 14 eingestellt werden kann. Die Mittel enthalten als weitere Stabilisatoren Aminoxidphosphonsäuren und Alkali- bzw. Erdalkalisilicate, vorzugsweise Natrium- und/oder Kaliumsilicate mit einem Modul im Bereich von 1,0 bis 3,0 und vorzugsweise 1,5 bis 2,0, wobei die Einsatzmenge der Stabilisatoren bezogen auf die Mittel 0,1 bis 1 und insbesondere 0,2 bis 0,5 Gew.-% beträgt. Sie sind im Sinne eines zusätzlichen Korrosionsschutzes besonders dann von Vorteil, wenn die Einwirkungszeit der Mittel sehr lang ist.

Darüber hinaus können die Mittel aktivchlorstabile Duftstoffe, optische Aufheller, Farbstoffe und Pigmente in Mengen von insgesamt 0,01 bis 0,5 Gew.-% - bezogen auf die Mittel - enthalten. Zu den als aktivchlorbeständig bekannten Duftstoffen zählen beispielsweise monocyclische und bicyclische Monoterpenalkohole sowie deren Ester mit Essig- oder Propionsäure (z.B. Isobomeal, Dihydroterpenöl, Isobornylacetat, Dihydroterpenylacetat). Bei den optischen Aufhellern kann es sich beispielsweise um das Kalisalz der 4,4'-bis-(1,2,3-Triazolyl)-(2-)-Stilbin-2,2-sulfonsäure handeln, das unter der Marke Phorwite® BHC 766 vertrieben wird. Als Farbpigmente kommen u.a. grüne Chlorophthalocyanine (Pigmosol® Green, Hostaphine® Green) oder gelbes Solar Yellow BG 300 (Sandoz) in Frage. Die Herstellung der Mittel erfolgt mittels Umrühren. Gegebenenfalls kann das erhaltene Produkt zur Abtrennung von Fremdkörpern und/oder Agglomeraten dekantiert oder filtriert werden. Die Mittel weisen zudem eine Viskosität oberhalb von 100 mPas - gemessen bei 20°C in einem Brookfield-Viskosimeter - auf.

### Beispiele

Zur Untersuchung der Bleichwirkung wurde verschmutztes Gewebe mit Bleichmittellösungen behandelt. Die Vergilbung des Gewebes wurde photometrisch bestimmt, wobei der Ausgangswert des verschmutzten Gewebes als Standard (100 %) diente. Die Messungen wurden in einer Flotte mit einem Metallionengehalt von 300 ppb Fe und 100 ppb Mn durchgeführt; die Wasserhärte betrug 1000 ppm CaCl₂, der Gehalt an Hydrogencarbonat 0,013 Gew.-%. Das Flottenverhältnis (Gewebe : Wasser) lag bei 1 : 50, die Einwirkzeit betrug 30 min bei einer Temperatur von 40°C. Die Ergebnisse sind in Tabelle 1 zusammengefaßt; die Mengenangaben verstehen sich als Gew.-%:

Die Verwendung dieser Mittel fällt nicht unter den Schutzumfang der Ansprüche.

Man erkennt, daß der Zusatz von Polyacrylaten zu den alkalischen Hypochloritlösungen zu einer deutlichen Aufhellung des Gewebes führt, die durch den Zusatz von Silicaten noch weiter gesteigert werden kann. Demgegenüber ist der Zusatz von Silicaten als alleinigen Stabilisatoren im Vergleich zu reinen Hypochloritlösungen sogar eher noch von Nachteil.

## Patentansprüche

1. Verwendung von Polyacrylsäureverbindungen, ausgewählt aus der Gruppe der Homopolymere der Acrylsäure und Methacrylsäure in Mengen von 0,01 bis 1 Gew.-% als [Sequestriermittel gegen die Ablagerung von Metallen auf Geweben in] wäßrigen Bleichmitteln mit einem Gehalt - bezogen auf die Mittel - von 1 bis 10 Gew.-% Alkalihypochlorit und 0,1 bis 1 Gew.-% Aminoxidphosphonsäure und Alkali- bzw. Erdalkalisilikat sowie gegebenenfalls weiteren üblichen Hilfs- und Zusatzstoffen.

2. Verwendung nach Anspruch 1, **dadurch gekennzeichnet, daß** die Mittel Natriumhypochlorit enthalten.

3. Verwendung nach Anspruch 1 oder 2, **dadurch gekennzeichnet, daß** die Mittel Alkylethersulfate der Formel (I) enthalten,
R¹O-(CH₂CH₂O)ₙSO₃X (I)
in der R¹ für einen Alkylrest mit 12 bis 18 Kohlenstoffatomen, n für Zahlen 2 bis 5 und X für Natrium oder Kalium steht.

4. Verwendung nach einem der Ansprüche 1 bis 3, **dadurch gekennzeichnet, daß** die Mittel Aminoxide der Formel (II) enthalten, in der R² für einen linearen oder verzweigten Alkylrest mit 12 bis 18 Kohlenstoffatomen sowie R³ und R⁴ unabhängig voneinander für R² oder einen gegebenenfalls hydroxysubstituierten Alkylrest mit 1 bis 4 Kohlenstoffatomen stehen.

5. Verwendung nach einem der Ansprüche 1 bis 4, **dadurch gekennzeichnet, daß** die Mittel Alkyl- und/oder Alkenyloligoglykoside der Formel (III) enthalten,
R⁵O-[G]ₚ (III)
in der R⁵ für einen Alkyl- und/oder Alkenylrest mit 4 bis 22 Kohlenstoffatomen, G für einen Zuckerrest mit 5 oder 6 Kohlenstoffatomen und p für Zahlen von 1 bis 10 steht.

6. Verwendung nach einem der Ansprüche 1 bis 5, **dadurch gekennzeichnet, daß** die Mittel Fettsäuresalze der Formel (IV) enthalten,
R⁶CO-OX (IV)
in der R⁶CO für einen Acylrest mit 12 bis 22 Kohlenstoffatomen und X für ein Alkalimetall steht.

7. Verwendung nach einem der Ansprüche 1 bis 6, **dadurch gekennzeichnet, daß** die Mittel eine Viskosität oberhalb von 100 mPas - gemessen bei 20°C in einem Brookfield-Viskosimeter - aufweisen.

## Claims

1. The use of polyacrylic acid compounds selected from the group of homopolymers of acrylic acid and methacrylic acid in quantities of 0.01 to 1% by weight as sequestering agents against the deposition of metals on fabrics in water-based bleaching preparations containing - based on the preparation - 1 to 10% by weight of alkali metal hypochlorite and 0.1 to 1% by weight of amine oxide phosphonic acid and alkali metal or alkaline earth metal silicate and optionally other typical auxiliaries and additives.

2. The use claimed in claim 1, **characterized in that** the preparations contain sodium hypochlorite.

3. The use claimed in claim 1 or 2, **characterized in that** the preparations contain alkyl ether sulfates corresponding to formula (I):
R¹O-(CH₂CH₂O)ₙSO₃X (I)
in which R¹ is a C₁₂₋₁₈ alkyl group, n has a value of 2 to 5 and X stands for sodium or potassium.

4. The use claimed in any of claims 1 to 3, **characterized in that** the preparations contain amine oxides corresponding to formula (II): in which R² is a linear or branched alkyl group containing 12 to 18 carbon atoms and R³ and R⁴ independently of one another have the same meaning as R² or represent an optionally hydroxysubstituted alkyl group containing 1 to 4 carbon atoms.

5. The use claimed in any of claims 1 to 4, **characterized in that** the preparations contain alkyl and/or alkenyl oligoglycosides corresponding to formula (III):
R⁵O-[G]ₚ (III)
in which R⁵ is an alkyl and/or alkenyl group containing 4 to 22 carbon atoms, G is a sugar unit containing 5 or 6 carbon atoms and p is a number of 1 to 10.

6. The use claimed in one or more of claims 1 to 5, **characterized in that** the preparations contain fatty acid salts corresponding to formula (IV):
R⁶CO-OX (IV)
in which R⁶CO is an acyl group containing 12 to 22 carbon atoms and X is an alkali metal.

7. The use claimed in any of claims 1 to 6, **characterized in that** the preparations have a viscosity above 100 mPas, as measured at 20°C in a Brookfield viscosimeter.

## Revendications

1. Utilisation de composés de type poly(acide acrylique), choisis dans le groupe des homopolymères de l'acide acrylique et de l'acide méthacrylique, en quantités de 0,01 à 1 % en poids, en tant que séquestrants contre le dépôt de métaux sur es tissus, dans des agents de blanchiment aqueux contenant - par rapport aux agents - de 1 à 10 % en poids d'hypochlorite alcalin et de 0,1 à 1 % en poids d'acide aminoxy-dephosphonique et un silicate alcalin ou alcalino-terreux, ainsi qu'éventuellement d'autres additifs et adjuvants usuels.

2. Utilisation selon la revendication 1,
**caractérisée en ce que**
les agents contiennent de l'hypochlorite de sodium.

3. Utilisation selon la revendication 1, **caractérisée en ce que** les agents contiennent des alkyléthersulfates de formule (I),
R¹O-(CH₂CH₂O)ₙSO₃X (I)
dans laquelle R¹ représente un radical alkyle ayant de 12 à 18 atomes de carbone, n représente les nombres 2 à 5 et X représente le sodium ou le potassium.

4. Utilisation selon l'une quelconque des revendications 1 à 3,
**caractérisée en ce que**
les agents contiennent des oxydes d'amines de formule (II) dans laquelle R² représente un radical alkyle linéaire ou ramifié ayant de 12 à 18 atomes de carbone, et R³ et R⁴, indépendamment l'un de l'autre représentent R² ou un radical alkyle ayant de 1 à 4 atomes de carbone, éventuellement substitué par le groupe hydroxy.

5. Utilisation selon l'une quelconque des revendications 1 à 4,
**caractérisée en ce que**
les agents contiennent des alkyl- et/ou alcénylollgoglycosides de formule (III).
R⁵O-[G]ₚ (III)
dans laquelle R⁵ représente un radical alkyle ou alcényle ayant de 4 à 22 atomes de carbone, G représente un radical glucidique ayant 5 ou 6 atomes de carbone et p représente les nombres de 1 à 10.

6. Utilisation selon l'une quelconque des revendications 1 à 5,
**caractérisée en ce que**
les agents contiennent des sels d'acides gras de formule (IV),
R⁶CO-OX (IV)
dans laquelle R⁶CO représente un radical acyle ayant de 12 à 22 atomes de carbone et X représente un métal alcalin.

7. Utilisation selon l'une quelconque des revendications 1 à 6,
**caractérisée en ce que**
les agents ont une viscosité supérieure à 10 mPa.s - mesurée à 20°C dans un viscosimètre Brookfield.
